# EUROPÄISCHE PATENTSCHRIFT

(11) **EP 0 800 902 B1**
(45) Veröffentlichungstag und Bekanntmachung des Hinweises auf die Patenterteilung: **06.03.2002**
(21) Anmeldenummer: 96105712.2
(22) Anmeldetag: 11.04.1996
(51) Int. Cl.: B27N 1/00, B27N 3/14, B22D 19/16

(54) **Verfahren zur kontinuierlichen Herstellung eines Vlieses für die Herstellung von Holzwerkstoff- oder ähnlichen Platten**
Method for continuous manufacturing of a mat for boards of wooden or like material
Procédé pour fabriquer en continu d'un mât pour panneaux en bois ou en matériau similaire

(43) Veröffentlichungstag der Anmeldung: 15.10.1997
(73) Patentinhaber: Dieffenbacher Schenck Panel GmbH, 64293 Darmstadt (DE)
(72) Erfinder: Kunstmann, Uwe, Dr., 64380 Rossdorf (DE); Diefenbach, Michael, 64287 Darmstadt (DE)
(74) Vertreter: Behrens, Helmut, Dipl.-Ing.

(56) Entgegenhaltungen:
- EP-A- 0 505 343
- EP-A- 0 626 241
- DE-A- 4 302 850
- DE-B- 1 205 274
- US-A- 3 670 800
- US-A- 4 389 175
- US-A- 5 012 933
- PATENT ABSTRACTS OF JAPAN vol. 005, no. 172 (M-095), 31.Oktober 1981 & JP-A-56 099066 (KUBOTA LTD), 10.August 1981,

## Beschreibung

Die Erfindung betrifft ein Verfahren zur kontinuierlichen Herstellung eines fortlaufenden Vlieses aus bevorrateten Partikeln verschiedener Abmessungen mittels Förderstreuvorgang für eine Herstellung von Holzwerkstoff- oder ähnlichen Platten mittels anschließender Verpressung des Vlieses.

Aus der EP 0 626 241 A1 ist ein Verfahren und eine Vorrichtung zum gleichmäßigen Verteilen schüttfähigen Materials auf eine in eine Förderrichtung bewegte Unterlage bekannt. Hierbei wird aus einer oberhalb der Unterlage angeordneten Aufgabestelle Material zugeführt, wobei zunächst ein dosiertes Aufgeben eines Materialstroms über die gesamte quer zur Förderrichtung verlaufende Streubreite auf eine zwischen der Unterlage und der Aufgabestelle angeordnete Vergleichmäßigungseinrichtung erfolgt. Die Vergleichmäßigungseinrichtung besteht aus mehreren in Transportrichtung hintereinander angeordneten Transportelementen, zwischen welchen Teilströme des Materials über die gesamte Streubreite zur Unterlage abgeführt werden.

Durch die Offenbarung in der US Patentschrift 5012933 ist ein Verfahren und eine Vorrichtung zum Ausscheiden von überdickem Holzmaterial bekannt geworden, bei welcher mittels einer Walzensiebeinrichtung nicht für den Siebvorgang passendes Material ausgeschieden wurde, um anschließend durch eine Nachzerkleinerung erneut dem Siebvorgang zugeführt zu werden. Gleichzeitig wurde hierbei eine Aufteilung des auszusiebenden Materials dadurch erreicht, daß über ein derartiges Walzensieb, bei welchem die Walzen in Förderrichtung zunehtend einen größeren Abstand gegenseitig aufwiesen, zunächst im ersten Schritt über einen bestimmten Bereich Holzmaterial abgesiebt wurde, welches sowohl Holzteilen enthielt, die die richtige Größe besaßen, als auch Holzteile, die noch Holzmaterial enthielten, welches aus etwas größeren Holzteilchen bestand, während noch größeres Holzmaterial am Ende des ersten Walzenganges ausgetragen wurde. Am Ende des Walzengang wurden dann übergroße Holzstücke, ohne dem Absieben zugeführt zu werden, direkt einer weiteren Zerkleinerung zugeführt.

In einem zweiten Siebvorgang, welcher unterhalb des ersten Siebvorganges stattfand, wurde dann nocheinmal zwischen feinem Material und verwendbarem Material aufgeteilt, wobei in dieser Etage Feingut durch das Rollensieb in einem Bunker abgeschieden wurde, während das für die Herstellung von Papier erforderliche Holzmaterial in einem anderen Bunker der Weiterverarbeitung zugeführt wurde. Mit einem derartigen Siebverfahren läßt sich mittels des dort offenbarten Förderstreuvorganges kein Vlies aufbauen, welches zur Herstellung von Holzwerkstoff- oder ähnlichen Platten verwendet werden kann.

Durch die Deutsche Auslegeschrift 1205274 ist eine Vorrichtung bekannt geworden, in der mittels wurfgestreuter Holzspäne oder ähnlicher streufähiger Parikel auf einen Strangträger (Formband) ein Strang gebildet wird, der kontinuierlich oder abschnittsweise in eine Presse gelangt, die daraus feste Formkörper, insbesondere Holzspanplatten, herstellt, in denen die Streupartikel in unterschiedlichen Richtungen orientiert liegen, wobei dann im Wege der Streupartikel von der Wurfstelle zum Strangträger entweder ein oder mehrere Schwingrahmen oder ein oder mehrere Spezialwurfwalzen, oder ein oder mehrere Wirbelwinddüsen, oder eine Kombination dieser bzw. gleichwirkender Vorrichtungen vorgesehen sind, über die bzw. an denen vorbei die von der Wurfstelle kommenden Streupartikel zur Orientierung in wesentlich verschiedenen Richtungen passieren müssen. Mit einer derartigen Vorrichtung ist es schwierig, ein Vlies zur Herstellung von Holzwerkstoffoder ähnlichen Platten zu erzeugen, bei welchen ausgeschlossen ist, daß nicht doch Partikel falscher Größe in das zu verpressende Vlies hineintransportiert werden. Es hat auch nicht an Versuchen gefehlt, durch Drehzahlvariationen eine entsprechende Verbesserung zu erreichen, um derartige Mängel zu beseitigen. Diese Versuche schlugen jedoch fehl.

Ausgehend hiervon liegt der vorliegenden Erfindung die Aufgabe zugrunde, unabhängig von der Drehzahl der Streuwalzen für den Förderstreuvorgang eine wohldefinierte Abwurfebene für das Streumaterial zu besitzen, damit nicht nur keine Fehlpartikel in die Streuung geraten, sondern auch eine über die gesamte Streuung gleichmäßiger Aufbau der durch die Walzen hindurchtretenden Partikel erreicht wird. Durch die Definition eines Abstandes zwischen Streuebene und Vliesebene wird weiterhin einer Fehlstreuung entgegengewirkt.

Diese Aufgabe wird gemäß Anspruch 1 dadurch gelöst, daß während des Förderstreuvorganges zunächst vorsätzlich kontinuierlich über die gesamte Streubreite und die Streulänge des Förderstreuvorganges Zwischenvorräte gebildet werden, aus denen heraus Einzelstreuvorgänge zur kontinuierlichen Bildung des fortlaufenden Vlieses erfolgen. Damit wird erreicht, daß zum einen sowohl der Abstand zwischen dem Streubeginn und dem Ablagern des Streugutes im Vlies sehr wohl definiert ist, und daß zum anderen in Abhängigkeit des Zwischenvorrates praktisch die gleiche Menge an zu streuendem Partikelstrom über dem gesamten Förderstreuvorgang ausgebracht wird.

In Ausgestaltung dieses erfinderischen Verfahrens wird gemäß Anspruch 2 vorgeschlagen, daß die vorsätzliche Bildung der Zwischenvorräte über die Streulänge des Förderstreuvorganges steuerbar ist. Hierdurch läßt sich beispielsweise bei einer abschnittsweisen Verpressung eines Vlieses zu Holzwerkstoffplatten die Dichte und damit die Festigkeit der Holzwerkstoffplatte in Längsrichtung beeinflussen.

Eine Ausgestaltung gemäß Anspruch 3 des erfinderischen Verfahrens besteht darin, daß die vorsätzliche Bildung der Zwischenvorräte über die Streubreite des Förderstreuvorganges steuerbar ist. Durch diese Steuerung läßt sich die Dichte und damit die Festigkeit auch in Querrichtung der fertigen Holzwerkstoffplatte beeinflussen, so daß im Endefekt eine Holzwerkstoffplatte erzeugbar ist, bei der sowohl in Längs- als auch in Querrichtung vorgegebene Festigkeitseigenschaften erzeugbar sind.

In noch weiterer Ausgestaltung des erfinderischen Verfahrens gemäß Anspruch 4 wird unter Schutz gestellt, daß für den Förderstreuvorgang ungeeignete Partikel mittels Fördervorgang getrennt vom Förderstreuvorgang ausgetragen werden. Durch diesen erfindungsgemäßen Fördervorgang wird eindeutig eine Trennung zwischen dem Material erreicht, welches erforderlich ist, um Holzwerkstoffplatten vorgebene Eigenschaften zu erzeugen, und welches gleichzeitig die Möglichkeit bietet, das ausgeschiedene Material entweder durch Rückführung in den Streuvorgang wiederzuverwenden oder im Falle einer Nichtverwendbarkeit des Materials, beispielsweise bei Anfall von Leimklumpen, dieses Material noch vor dem Einlagern in die Holzwerkstoffplatte auszuscheiden, wie es im erfinderischen Kennzeichen des Anspruchs 4 unter Schutz gestellt wird.

Eine Ausgestaltung des Verfahrens nach Anspruch 4 wird gemäß Anspruch 5 erfindungsgemäß dergestalt unter Schutz gestellt, daß die ausgetragenen Partikel einer Nachzerkleinerung zugeführt werden, an deren Ende verwertbare Partikel im Kreislauf rückgeführt, und nicht verwertbare Partikel ausgeschieden werden. Hierdurch wird zum einen eine Verringerung des auszuscheidenen Materials erreicht und darüber hinaus eine Weiterverwertung von solchem Material ermöglicht, beispielsweise bei der Verwendung von Holz, welches eine sehr geringe Dicke, jedoch in den anderen Dimensionen eine beachtliche Flächenerstreckung aufweist.

In noch weiterer Ausgestaltung des Verfahrens wird nach Anspruch 6 unter Schutz gestellt, daß in Abhängigkeit zur Streuung vorgesehener Partikel und in Abhängigkeit der Bildung des fortlaufenden Vlieses mittels Förderstreuvorgang, eine vorwählbare Separierung der Partikel erfolgt. Allein durch die verbindungsgemäße vorwählbare Separierung der Partikel in Abhängigkeit des Parikelstroms und des Durchsatzes durch den Förderstreuvorgang lassen sich vorgebare Querschnittsverläufe durch die Dicke des Vlieses erzeugen.

Ausgehend von einer Vorrichtung mit einem Bunker für Streupartikel mit Austrag einer daran anschließenden Streustation deren Breite einer herzustellenden Vliesbreite entspricht und einer in der Streustation angeordneten Reihe rotierender Streuwalzen, deren jeweilige Mäntel eine Struktur tragen, und einer unter der Streustation kontinuierlich bewegten Unterlage zur Aufnahme eines gestreuten, anschließend zur Verpressung gelangenden Spänevlieses zur Herstellung von Holzwerkstoff- oder ähnlichen Platten, wird in Anspruch 7 zur Durchführung des erfinderischen Verfahrens nach einem oder mehreren der vorhergehenden Ansprüche 1-6 erfindungsgemäß vorgeschlagen, daß die Manteloberflächen jeder Streuwalzen in Umfangsrichtung abwechselnd mehrere Etagen, erste gleichlange, kanalförmige Vertiefungen und versetzt hierzu mehrere Etagen mit zweiten, gleichlangen, kanalförmigen Vertiefungen trägt, daß jede Etage der jeweiligen kanalförmigen Vertiefungen durch Stege an der Manteloberfläche von der nächsten Etage getrennt ist, und daß die jeweiligen ersten und zweiten gleichlangen, kanalförmigen Vertiefungen in Achsrichtung jeder Streuwalze durch Stege über die gesamte Länge der Manteloberfläche der Streuwalze getrennt sind, so daß jede kanalförmige Vertiefung eine seperate Vertiefung in der Manteloberfläche darstellt. Durch diese erfindungsgemäße Vorrichtung lassen sich vorgebbare Teilmengen aus den aus den Bunkern austretenden Streupartikeln bilden, und gleichzeitig durch die Rotation der Reihe von Streuwalzen ein Fördervorgang bewirken, mit welchem auch die anderen, seperaten Vertiefungen der Streuwalzen gleichzeitig gefüllt werden, so daß bei weiterer Rotation der Streuwalzen ein Förderstreuvorgang entsteht, bei welchem im Wesentlichen gleiche Mengen an Streumaterial zur selben Zeit aus den rotierenden Streuwalzen entlassen werden und zur Ablage auf der kontinuierlich sich weiterbewegenden Unterlage abgelegt werden.

In Ausgestaltung der erfindungsgemäßen Vorrichtung nach Anspruch 7 wird gemäß Anspruch 8 unter Schutz gestellt, daß jede Streuwalze schräg zu ihrer Achse angeordnete erste, gleichlange kanalförmige Vertiefungen trägt, daß versetzt hierzu mehrere Etagen mit zweiten, gleichlangen kanalförmigen Vertiefungen vorgesehen sind, deren Kanalachsen einen Winkel zu den schrägliegenden Kanalachsen der ersten, gleichlangen kanalförmigen Vertiefungen einnehmen. Durch die Anordnung schräg zueinander verlaufender gleichlanger, kanalförmiger Vertiefungen, die sich jedoch gegenseitig nicht durchdrehen, wird gemäß der Erfindung erreicht, daß insbesondere bei direkt mit ihrer Oberfläche gegenseitig in Berührung stehender, rotierender Streuwalzen, ein zerquetschen oder verkeilen von Streumaterial vor Erreichen der kanalförmigen Vertiefungen vermieden wird, und daß auch der Transportvorgang über die gesamte Anordnung von hintereinander angeordneten rotierenden Streuwalzen fehlerlos verläuft. Damit wird eine noch weiter verbesserte Zwischenspeicherung in den kanalförmigen Vertiefungen erreicht, welche dann durch Weiterdrehen der Streuwalzen eine exakte Streuung aus diesen Zwischenbunkern auf die darunter entlanggeführte Unterlage zuläßt.

Gemäß kennzeichnendem Merkmal des Anspruchs 9 wird gemäß der Erfindung vorgeschlagen, daß der Winkel zwischen den ersten und zweiten gleichlangen, kanalförmigen Vertiefungen größer 0 Grad und kleiner 180 Grad ist. Hierdurch erscheinen bei mehreren hintereinander angeordneten erfindungsgemäß ausgestalteten, rotierenden Streuwalzen im Bereich der Berührung der Mantelflächen eine Reihe schachtartiger Vertiefungen, die jeweils durch Stege in Richtung der Längsachse der Streuwalzen in Umfangsrichtung der Streuwalzen für die von oben d.h. vom Bunker kommenden Streupartikel abgeschlossen sind. Durch die unter dem erfindungsgemäß genannten Winkel schrägstehenden Streuschächten, wird eine Befüllung der Streuschächte erleichtert.

In noch weiterer Ausgestaltung der erfindungsgemäßen Vorrichtung wird in Anspruch 10 vorgeschlagen, daß die jeweiligen kanalförmigen Abschnitte an ihren Enden am Walzenmantel halbkreisförmige Bogen tragen. Durch die Anordnung halbkreisförmiger Bogen wird das Verhaken von Streupartikeln beim Befüllen und Entleeren der kanalförmigen Abschnitte erleichtert.

In noch weiterer Ausgestaltung der erfindungsgemäßen Vorrichtung, insbesondere in Verbindung mit dem erfinderischen Kennzeichen gemäß Anspruch 10 wird in Anspruch 11 unter Schutz gestellt, daß die kanalförmigen Abschnitte ausgehend vom Walzenmantel bis zum Kanalgrund senkrecht zur Richtung der Kanalachse abgerundet sind. Auch diese Ausgestaltung des Kanals fördert sowohl das Befüllen als auch das Entleeren der kanalförmigen Abschnitte; es dient auch dazu ein Quetschen von über die Streuwalzen weiterzufördernden Streupartikel an die nächsten Streuwalzen der Förderstreuvorrichtung, welche den Förderstreuvorgang bewirkt, zu erleichtern.

Eine weitere Ausgestaltung der erfindungsgemäßen kanalförmigen Abschnitte besteht gemäß Anspruch 12 darin, daß die kanalförmigen Abschnitte gerundete Querschnitte tragen. Diese erfindungsgemäße Ausgestaltung trägt zur Sauberhaltung der kanalförmigen Abschnitte bei.

Die gemäß Anspruch 13 unter Schutz zu stellende Vorrichtung nach einem oder mehreren der vorhergehenden Ansprüche dient insbesondere zur Durchführung des Verfahrens nach einem oder mehreren der Ansprüche 1-6 und zeichnet sich dadurch aus, daß jede Streuwalze aus mindestens zwei in Achsrichtung hintereinander angeordneten Walzenhülsen mit gleichlangen, kanalförmigen Vertiefungen besteht und daß die Stege über die gesamte Mantellänge der Streuwalze einen nicht unterbrochenen Verlauf besitzen. Durch die Herstellung der Streuwalzen aus Walzenhülsen wird erstens eine beachtliche Gewichtseinsparung gegenüber Vollwalzen erreicht, bei zugrundelegen des selben Außendurchmessers, und es werden weiterhin bei der Herstellung der Walzenoberfläche beachtliche Einsparungen dadurch erreicht, daß beliebige Streuwalzenlängen aus einer einzigen Walzenhülseneinheit in Art eines Baukastensystems zusammengestetzt werden können, ohne daß für die Herstellung besonders langer und schlanker Streuwalzen zusätzlicher Werkzeugaufwand betrieben werden muß. Auch kann durch Aufteilung der gesamten Länge der Streuwalzen in verschieden lange Walzenhülsenstücke eine Durchbiegung der aus Walzenhülsen hergestellten Streuwalze begegnet werden.

In Ausgestaltung der Vorrichtung nach Anspruch 13 wird in Anspruch 14 Schutz dafür begehrt, daß zwischen den Streuwalzenhülsen auftretende sichtbare umlaufende Stoßkante bei mindestens zwei hintereinander angeordneten Streuwalzen gegenseitig nicht fluchtend angeordnet sind. Hierduch wird erreicht, daß von den Stoßkanten keine schädlichen Einflüsse über die gesamte Reihe der rotierenden Streuwalzen ausgehen.

In noch weiterer Ausgestaltung nach Anspruch 13 wird gemäß Anspruch 15 unter Schutz gestellt, daß zwischen den Hülsen auftretende sichtbare Stoßkanten sich spiralförmig über die Manteloberfläche der einzelnen Streuwalze erstrecken. Auch diese Ausgestaltung dient zur Vermeidung eventuell auftretender Fehlerquellen durch die Stoßkanten.

Die gemäß Anspruch 16 unter Schutz zu stellende Maßnahme besteht darin, daß zwei Hülsen eine zwischen den Hülsen auftretende Stoßkante, außerhalb der Mitte zwischen den beiden Walzenflächen, angeordnet ist. Dies stellt eine besonders bevorzugte Ausgestaltung des Erfindungsgegenstandes dar, im Hinblick auf die Vermeidung der Durchbiegung hülsenförmiger Streuwalzen.

Im Hinblick auf die Ausgestaltung der kanalförmigen Abschnitte und zur Durchführung des erfinderischen Verfahrens nach den Anprüchen 1-6 wird gemäß Anspruch 17 vorgeschlagen, daß der Abstand (die Tiefe) zwischen Streuwalzenmanteloberfläche und Kanalgrund der kanalförmigen Abschnitte von Streuwalze zu Streuwalze ein verschiedenes Maß besitzen. Hiermit wird ermöglicht, daß über die Transportstrecke, also im Bereich des Förderstreuvorgangs, zusätzliches Material in den kanalförmigen Abschnitten der stromab- oder stromaufliegenden Streuwalzenpaare zwischengespeichert werden kann. Damit wird zum einen bei gleichbleibender Streugüte der Durchsatz bei derartigen Förderstreuvorgängen erhöht, und zum anderen wird eine Beeinflußung der Streuqualität vermieden.

Die in Anspruch 18 unter Schutz gestellte Vorrichtung, die ebenfalls eine Ausgestaltung der erfindungsgemäßen Vorrichtung darstellt, dient auch zur Durchführung des Verfahren nach den Ansprüchen 1-6, wenn im Anspruch 18 unter Schutz gestellt wird, daß der Abstand (die Tiefe) zwischen Streuwalzenmanteloberfläche und Kanalgrund der kanalförmigen Abschnitte über die Länge der einzelnen Streuwalze ein verschiedenes Maß besitzen. Durch diese Anordnung der höheren Füllbarkeit quer zur Fortschrittsrichtung des in Entstehung begriffenen Vlieses, welches anschließend zu Holzwerkstoff- oder ähnlichen Platten verarbeitet wird, dient dazu bei diesen Holzwerkstoffplatten eine höhere Dichte im Randbereich zu bewirken, was gegebenenfalls bei einer späteren Nut- und Federverarbeitung derartiger Platten von Vorteil sein kann.

In noch weiterer Ausgestaltung gemäß Anspruch 19 der erfindungsgemäßen Vorrichtung wird vorgeschlagen, daß die nicht unterbrochenen Stege an der Streuwalzenmanteloberfläche in Schneiden auslaufen. Hierduch wird erreicht, daß die Partikeldurchsatzmenge beachtlich steigerbar ist; daß kein Quetschen der Streupartikel auftritt; und daß darüber hinaus ein wohldefinierter Abwurf aus den Zwischenspeichern gleichmäßig erfolgt.

Gemäß weiterer Ausgestaltung der vorliegenden Erfindung wird in Anspruch 20 eine Verwendung des Abwälzverfahrens oder des Druck- oder des Spritzgußverfahrens bei der Herstellung der Oberflächen der Streuwalzen nach den Ansprüchen 7-19 zur Durchführung des Verfahrens nach einem oder mehreren der Ansprüche 1-6 der vorliegenden Erfindung unter Schutz gestellt.

Gemäß Anspruch 21 zeichnen sich nach der Verwendung hergestellte Streuwalzen dadurch aus, daß deren Manteloberfläche anschließend einem spanabhebenden Bearbeitunsvorgang unterworfen werden. Durch die mechanische Bearbeitung der Manteloberfläche wird erstmals erreicht, daß für einen Förderstreuvorgang vorgesehene Streuwalzen auch bei direkter Berührung ihrer Walzenmäntel erstmals eine eindeutige Zwischenspeicherung des zur Streuung erforderlichen Partikelstroms ermöglichen.

Erfindungsgemäß wird also erstmals durch die erfinderischen Streuwalzenreihen mit glatter, durchbrochender Oberfläche erreicht, daß wohldefiniert aus einem Strom, bestehend aus Partikeln verschiedener Abmessungen, kontinuierlich ein Vlies gebildet wird, bei welchem je nach Bewegungsrichtung der Unterlage für die Aufnahme und/oder die Anordnung der den Förderstreuvorgang durchführenden hintereinander angeordneten erfindungsgemäßen Streuwalzen über der Unterlage ein Vlies erzeugen, dessen Querschnitt von der Außenschicht beginnend mit feinen Partikeln bis zu einer Schicht mit gröberen oder groben Partikeln kontinuierlich gebildet wird, und von hier aus in kontinuierlicher Weiterbildung bis zur anderen Außenschicht des Vlieses mit ebenfalls wieder feinen Partikeln verläuft.

Es ist natürlich verständlich, ein derart hergestelltes Vlies für sich allein oder Teile dieses zur Verblankung anderer Vliese zu verwenden, um hieraus durch Verpressung Holzwerkstoff- oder ähnliche Platten zu erzeugen.

In der nachfolgenden Beschreibung wird die Erfindung anhand von Ausführungsbeispielen mehr erläutert:

Es zeigen in schematicher Darstellung
- Figur 1): eine Einrichtung zur Herstellung eines Teilvlieses gemäß erfinderischem Verfahren,
- Figur 2): erfindungsgemäße Streuwalzenhülsen in Abwicklung mit Zentrierstiften,
- Figur 3a): eine vergrößerte Ansicht der Anordnung der erfindungsgemäßen kanalförmigen Vertiefungen,
- Figur 3b): einen Schnitt A-A gemäß Figur 3a),
- Figur 3c): einen Schnitt B-B gemäß Figur 3b),
- Figur 4): eine aus zwei erfinderischen Hülsen bestehende Streuwalze und
- Figur 5): eine aus mehreren erfindungsgemäßen Hülsen bestehende Streuwalze in Zusammenwirken mit einer zweiten, ebenfalls aus mehreren Hülsen bestehenden weiteren Streuwalze.

In der nachfolgenden Beschreibung werden dieselben Bauteile in den verschiedenen Figuren mit denselben Bezugsziffern bezeichnet.

Gemäß Figur 1 werden aus einem Bunker 1 gespeicherte Streupartikel 2 über einen Austrag 3 einer Streustation 4 zugeführt, deren Breite der Breite einer Unterlage 5 entspricht, auf welcher ein Spänevlies 6 erzeugt wird, welches anschließend in einer nicht dargestellten Presstation kontinuierlich oder diskontinuierlich zu Holzwerkstoffplatten verpresst wird.

Durch Bewegung eines Bunkerbodenbandes 7 in Pfeilrichtung werden die gespeicherten Streupartikel 2 zunächst gegen Austragswalzen 8 des Bunkers 1 bewegt, die sich ebenfalls in Pfeilrichtung bewegen, und somit aus dem Bunkervorrat Streupartikel herauslösen, welche über einen Schacht 9 Vorauflösewalze 10 zugeführt werden.

Die Vorauflösewalzen befinden sich bereits in der Streustation und verteilen die Streupartikel zufolge ihrer Rotation in Pfeilrichtung, in Längsrichtung der Streustation 4.

Unterhalb der Vorauflösewalzen 10 ist eine Reihe von Streuwalzen 11 dargestellt, von welchen lediglich die erste und letzte der Streuwalzen mit der Bezugsziffer 11 bezeichnet wurde. Im Ausführungsbeispiel sind die restlichen 10 Streuwalzen 11 die sich wie die erste und letzte Streuwalze 11 im Uhrzeigersinn drehen, der Übersichtlichkeit halber nicht mit den Bezugszeichen 11 bezeichnet, am Ende dieser Reihe von Streuwalzen 11, welche ebenfalls über die gesamte Breite der Unterlage 5 sich erstrecken, ist eine Rückführschnecke 12 angeordnet, welche dazu dient, Streupartikel, welche zufolge ihrer Größe während des Förderstreuvorgangs nicht durch die Streuwalzen 11 hindurchgeführt werden konnten, aufzufangen und über geeignete Leitungen wieder dem Bunker 1 zurückzuführen oder fehlerhaftes Material, beispielsweise Leimklumpen, aus dem Förderstreuvorgang herauszufördern, um über die Rückführschnecke 12 ausgeschieden zu werden.

Im Ausführungsbeispiel drehen sich alle 12 Streuwalzen 11 in derselben Richtung, d.h. in Richtung des Uhrzeigersinnes. Es ist jedoch auch möglich, daß die Streuwalzen 11 insgesamt in entgegengesetzter Richtung drehen. Hierfür ist es dann erforderlich, daß die Rückführschnecke 12 am anderen Ende der Streuwalzen 11 angeordnet ist, um zu vermeiden, daß Fehlgut auf die Unterlage 5 zur Bildung des Vlieses 6 aufgebracht wird, und somit die äußerste Schicht des zu verpressenden Vlieses negativ beeinflußt.

Auch ist es denkbar, daß die Walzen 11 je für sich verschiedene Drehzahlen aufweisen, um zum einen beim Förderstreuvorgang entweder die Förderung des zu streuenden Partikelstroms zu einem Vlies zu beschleunigen, um einen höheren Durchsatz durch die Streuwalzen 11 zu erreichen, oder bei einer Verringerung der Geschwindigkeit der einzelnen Streuwalzen bei einer geringeren Menge von Streupartikeln 2 ebenfalls einen gleichmäßigen Durchtritt von zu streuendem Streugut Partikeln 2 durch die Streuwalzen 11 für die Herstellung eines gleichmäßigen Spänevlieses zu bewirken.

Zufolge dieser Vorgehensweise wird ein Spänevlies 6 erzeugt, welches zwischen der ersten und zweiten Streuwalze 11, von rechts gesehen, stets die unterste Schicht des später zu verpressenden Spänevlieses 6 bildet, während die 11. und 12. Streuwalze, ebenfalls von rechts gesehen, zwischen sich die oberste Schicht des Spänevlieses 6 auf die vorhergehenden Zwischenschichten auflegen.

Wird nunmehr eine weitere Streustation 4 in einer Kopf an Kopfstellung angeordnet, so ergibt sich bei Durchlaufen des Vlieses durch diese Doppelstreustation ein komplettes Spänevlies, welches aus der unteren Deckschicht, erzeugt durch die erste und zweite Streuwalze, gebildet wird und eine obere Deckschicht erhält, die durch die beiden letzten Streuwalzen 11, eine spiegelbildlich zur Streuwalze 4 angeordnete nicht dargestellte weitere Streuwalze 4, aufgebracht wird, die stromab von der dargestellten Streustation 4 sich befindet.

Gemäß Figur 2 ist eine Abwicklung 13 des Mantels von Streuwalzenhülsen 14, 15 dargestellt, wie auf den Abwicklungen 13 ersichtlich, sind über den Umfang der Streuwalzenhülsen 14, 15 gleichlange kanalförmige Vertiefungen 16 bzw. 17 vorgesehen, welche je für sich über die Länge der Streuwalzenhülse Etagen 18 bilden und wobei jede kanalförmige Vertiefung 16 der einen Etage 18 mit jeder kanalförmigen Vertiefung 17 der anderen Etage 18 mit ihren Kanalachsen 19 bzw. 20 einen Winkel einschließen, der im Ausführungsbeispiel größer als 90 Grad in Bezug zu einer Streuwalzenachse 21 (vergleiche beispielsweise Figur 4) ist.

Die Steuwalzenhülsen 14, 15 besitzen eine bestimmte Länge und es kann somit durch Aneinanderreihung mehrerer derartiger Streuwalzenhülsen 14, 15 eine Streuwalze erhalten werden, bei welcher die Verbindung zwischen den einzelnen Hülsen 14, 15 über Positionier- und Arretierungsstifte 22 erfolgt (vergleiche auch beispielsweise Figur 4), so daß lediglich an den beiden äußersten Streuwalzenhülsen 14, 15 (vergleiche Figur 4) Lagerachsen 23, 24 angeordnet werden müssen, um die einzelne aus Streuwalzenhülsen 14, 15 beispielsweise bestehend Streuwalze 11 in einer nicht dargestellten Lagerung innerhalb der Streustation 4 zu lagern. Wie in Figur 1; hier angezeigt, können alle Streuwalzen 11 in einem; hier dargestellten Walzenstuhl 25 angeordnet sein. Der Walzenstuhl 25 selbst kann heb- und senkbar (nicht dargestellt) oder neigbar zur Unterlage 5 (ebenfalls nicht dargestellt) angeordnet sein. Durch ein heben bzw. senken und/oder ein neigen des Walzenstuhls 25 zur Unterlage 5 kann der Streuweg zwischen der Austrittsebene aus den kanalförmigen Vertiefungen 16 bzw. 17 aus allen Etagen in vorgebener Höhe und auch in Abhängigkeit des Anstieges des zu verpressenden Vlieses über dem sich im Aufbau befindlichen Vlies angeordnet werden. Damit wird erreicht, daß keinerlei Veränderung bei der Streuung der als Zwischenspeicher dienenden kanalförmigen Vertiefungen bis zum Auftreffen auf der Unterlage 5 oder zum Auftreffen auf die bereits in Entstehung begriffene Vliesschicht erfolgt.

Wird bei Beibehalten der Hebe- und Senkmöglichkeit des Walzenstuhls 25 und seiner Neigungsfähigkeit ein größerer Abstand 26 gewählt, zwischen der Unterkante des Walzenstuhls 25 und der kontinuierlich bewegten Unterlage 5, so kann in diesem Bereich durch geringfügige Absaugung oder Zugabe von Wind aus der Streukammer 4 oder in die Streukammer 4 hinein, der Streuvorgang beeinflußt werden, hierdurch entsteht dann eine gewollte Separierung, welche durch Einwirken einer Luftströmung bewirkt wird.

In Figur 3a ist ein vergrößerter Ausschnitt aus der Abwicklung 13 gemäß Figur 2 gewählt worden, um zu verdeutlichen, daß zwischen den kanalförmigen Vertiefungen 16 bzw. 17 Etagenstege 27 bzw. 28 vorgesehen sind, und auch zwischen den kanalförmigen Vertiefungen 16 und 17 Stege 29 vorgesehen sind, die sich über die gesamte Länge der Streuwalzenhülsen 14, 15 erstrecken.

Mit Hilfe der Positionier- und Arretierstifte 22 wird erreicht, daß sowohl die Stege 29 in Längsrichtung der kompletten Streuwalze ohne Unterbrechung verlaufen und somit einen Abschluß der kanalförmigen Vertiefungen 16 bzw. 17 in Durchtrittsrichtung für die Partikel bilden; gleichzeitig bewirken die Arretier- und Positionierstifte 22 auch, daß beim Übergang von einer Streuwalzenhülse zur nächsten Streuwalzenhülse auch die kanalförmigen Vertiefungen 16 bzw. 17 einen glatten Übergang erhalten.

Gemäß Figur 3b ist ein Schnitt längs einer kanalförmigen Vertiefung 16 dargestellt, wie daraus zu ersehen, sind die Enden des Kanalgrundes 30 halbkreisförmig 31 zum Mantel 32 der Streuwalze 11 geführt.

In der Figur 3c, welche einen Schnitt gemäß B-B gemäß Figur 3a darstellt, ist zu erkennen, daß die kanalförmigen Vertiefungen 16 bzw. 17 halbkreisförmig ausgebildet sind, und daß der jeweilige Kanalgrund 30 einen Abstand 33 bis zur Manteloberfläche der Streuwalze 11 besitzt. Denselben Abstand 33 besitzt auch der Kanalgrund 30 von der Manteloberfläche 32 der Streuwalze 11.

Durch spanabhebende Bearbeitung oder durch Spritzguß oder Druckgußverfahren ist es nun möglich, den Abstand 33 zwischen Manteloberfläche 32 der einzelnen Streuwalze und dem Kanalgrund 30 zu verändern. Damit wird das Volumen der einzelnen kanalförmigen Vertiefung vergrößert. Diese Vergrößerung des Volumens kann auch noch durch Verringerung der Etagenstegbreiten 27 bzw. 28 und der Stege 29 erreicht werden, so daß zwischen den kanalförmigen Vertiefungen 16 bzw. 17 lediglich noch Halsschneiden 34 wie in Figur 3c; hier dargestellt, an der Streuwalzenoberfläche 32 der Streuwalze 11 stehenbleiben. Dasselbe gilt für die dann entstehenden Schneiden zwischen den kanalförmigen Vertiefungen 16 und 17.

Werden die Streuwalzen 11 stromab mit jeweils sich vergrößernden kanalförmigen Vertiefungen ausgerüstet, so läßt sich ohne weiteres erkennen, daß hierdurch ein wesentlich höherer Durchsatz von Streupartikeln durch die aneinander anschließenden Streuwalzen durchgesetzt werden kann ohne daß ein Zusetzen oder ein Verklemmen beim Durchgang der Streupartikel durch die Streuwalzen 11 auftreten kann. Die größte kanalförmige Vertiefung ist hierbei stets kleiner gewählt als die nicht zur Ablage kommenden Teile, die über die Rückführschnecke 12 ausgetragen werden. Eine derartige Größenbestimmung läßt sich dadurch verwirklichen, daß zufolge der glatten Mantelfläche aller Streuwalzen 11 eine Festlegung des größten noch durchzulassenden Partikels bestimmt werden kann.

In Figur 5 sind zwei hintereinander angeordnete Streuwalzen 11 dargestellt, bei welchen die eine Streuwalze aus Streuwalzenhülsen 14 besteht, während die andere Streuwalze 11 aus Streuwalzenhülsen 15 und weiteren Streuwalzenhülsen 35 besteht. Wie aus der Zeichnung ersichtlich, schließen die Streuwalzen 11 dicht aneinander an und auftretende Stoßkanten 35 bzw. 36 sind versetzt über die Länge der Streuwalzen 11 zueinander angeordnet. Damit ist ausgeschlossen, daß durch diese Stoßkanten Streufehler auftreten können. Anstelle der in einer Ebene umlaufenden Stoßkanten 35 bzw. 36 können auch spiralförmige Stoßkanten zwischen den einzelnen Streuwalzenhülsen 14, 15, 35 verwendet werden.

Wie Figur 4 außerdem darstellt ist bei der Verwendung von zwei Streuwalzenhülsen 14 und 15 die Stoßkante dieser beiden Streuwalzenhülsen außerhalb der Mitte angeordnet. Eine derartige Kombination verschieden langer Streuwalzenhülsen 14, 15 zur Erzeugung einer Streuwalze 11 sind geeignet die Durchbiegung einer nicht aus Streuwalzenhülsen bestehenden Streuwalze zu verringern.

Wird der Abstand 33 des Kanalgrundes 30 von der Manteloberfläche 32 nicht in Förderrichtung der Streuwalzen verändert, sondern in Längsrichtung jeder einzelnen Streuwalze, beispielsweise ausgehend von der Mitte der Streuwalze zu ihren beiden Enden, dergestalt, daß der Abstand 33 an den Enden jeder Walze am größten ist, so ergibt sich hieraus ein Vlies 6, welches im unverpressten Zustand einen konvexen Aufbau des Vlieses zeigt. Durch verpressen diesen konvexen Vlieses wird dann eine Holzwerkstoffplatte erzielt, welche an ihren Rändern eine erhöhte Festigkeit aufweist. Dies kann, wie bereits offenbart, vorteilhaft dann herangezogen werden, wenn derartige Holzwerkstoffplatten direkt mittels Feder und Nut miteinander verbunden werden sollen.

## Patentansprüche

1. Verfahren zur kontinuierlichen Herstellung eines fortlaufenden Vlieses (6) aus bevorrateten Partikeln (2) verschiedener Abmessungen mittels Förderstreuvorgang für eine Herstellung von Holzwerkstoff- oder ähnlichen Platten mittels anschließender Verpressung des Vlieses, wobei während des Förderstreuvorgangs zunächst vorsätzlich kontinuierlich über die gesamte Streubreite und die Streulänge des Förderstreuvorganges Zwischenvorräte gebildet werden, aus denen heraus Einzelstreuvorgänge zur kontinuierlichen Bildung des fortlaufenden Vlieses (6) erfolgen, und wobei der Förderstreuvorgang von einer Reihe paralleler Streuwalzen durchgeführt wird, die sich entlang des fortlaufend gebildeten Vlieses erstrecken, **dadurch gekennzeichnet, daß** die Streuwalzen dicht aneinander anschließen und daß die Streuwalzen an ihrem Umfang mehrere parallele Reihen von voneinander getrennten kanalförmigen Vertiefungen (16, 17) aufweisen, durch die bei bestimmter Drehzahl der Streuwalzen definierte Mengen von Spänen begrenzter Größe pro Zeiteinheit ausgetragen werden.

2. Verfahren nach Anspruch 1, **dadurch gekennzeichnet, daß** zur Schaffung einer eingestellten Schichtung bestimmter Spangrößen im Vlies die Tiefe der kanalförmigen Vertiefungen einer Streuwalze in Bezug auf die dazu parallele nächste Streuwalze verändert ist.

3. Verfahren nach Anspruch 1, **dadurch gekennzeichnet, daß** zur Schaffung eines am Seitenrand konvexen Vliesquerschnittprofils die Tiefe der kanalförmigen Vertiefungen einer Streuwalze in Axialrichtung unterschiedlich ist.

4. Verfahren nach einem oder mehreren der vorhergehenden Ansprüche, **dadurch gekennzeichnet, daß** für den Förderstreuvorgang (11) ungeeignete Partikel mittels Fördergang (12) getrennt vom Förderstreuvorgang (11) ausgetragen werden.

5. Verfahren nach Anspruch 4, **dadurch gekennzeichnet, daß** die ausgetragenen Partikel einer Nachzerkleinerung zugeführt werden, an deren Ende verwertbare Partikel (2) im Kreislauf zurückgeführt und nicht verwertbare Partikel ausgeschieden werden.

6. Verfahren nach einem oder mehreren der vorhergehenden Ansprüche, **dadurch gekennzeichnet, daß** in Abhängigkeit zur Streuung vorgesehener Partikel und in Abhängigkeit der Bildung des fortlaufenden Vlieses mittels Förderstreuvorgang, eine vorwählbare Separierung der Partikel erfolgt.

7. Vorrichtung zur kontinuierlichen Herstellung eines fortlaufenden Vlieses aus bevorrateten Partikeln verschiedener Abmessungen mit einem Bunker (6) für Streupartikel (2) mit Austrag (3), einer daran anschließenden Streustation (4), deren Breite einer herzustellenden Vliesbreite entspricht, mit einer in der Streustation (4) angeordneten Reihe rotierender Streuwalzen (11), deren jeweiligen Mäntel eine Struktur tragen, und einer unter der Streustation (4) kontinuierlich bewegten Unterlage (5) zur Aufnahme eines gestreuten, anschließend zur Verpressung gelangenden Spänevlieses (6) zur Herstellung von Holzwerkstoff- oder ähnlichen Platten, **dadurch gekennzeichnet, daß** die Streuwalzen dicht aneinander anschließen,
daß in der Manteloberfläche jeder Streuwalze in Umfangsrichtung mehrere nebeneinander liegende erste und zweite Reihen (16, 17) von gleichlangen Kanälen angeordnet sind, deren Kanäle jeweils parallel sind, wobei die Kanäle in den benachbarten Reihen im Winkel zueinander versetzt sind,
daß jede kanalförmige Vertiefung durch Stege (27 bzw. 28) an der Manteloberfläche von den anderen Kanälen getrennt ist, und daß die jeweiligen ersten und zweiten Reihen der kanalförmigen Vertiefungen (16,17) in Achsrichtung jeder Streuwalze (11) durch Stege (29) über die gesamte Länge der Manteloberfläche der Streuwalze (11) getrennt sind, so daß jede kanalförmige Vertiefung (16 bzw. 17) eine separate Vertiefung in der Manteloberfläche darstellt.

8. Vorrichtung nach Anspruch 7, **dadurch gekennzeichnet, daß** jede Streuwalze schräg zu ihrer Achse angeordnete erste gleichlange kanalförmige Vertiefungen (16) trägt, daß versetzt hierzu mehrere Reihen mit zweiten gleichlangen kanalförmigen Vertiefungen (17) vorgesehen sind, deren Kanalachsen (19 bzw. 20) einen Winkel zu den schrägliegenden Kanalachsen der ersten gleichlangen kanalförmigen Vertiefung (16) einnehmen.

9. Vorrichtung nach einem oder mehreren der vorhergehenden Ansprüche, **dadurch gekennzeichnet, daß** der Winkel zwischen den ersten (16) und den zweiten (17) gleichlangen kanalförmigen Vertiefungen größer 0 Grad und kleiner 180 Grad ist.

10. Vorrichtung nach einem oder mehreren der vorhergehenden Ansprüche, **dadurch gekennzeichnet, daß** die jeweiligen kanalförmigen Abschnitte (16 bzw. 17) an ihren Enden am Walzenmantel (32) halbkreisförmige Bogen (31) tragen.

11. Vorrichtung nach einem oder mehreren der vorhergehenden Ansprüche, **dadurch gekennzeichnet, daß** die kanalförmigen Abschnitte (16 bzw. 17), ausgehend vom Walzenmantel (32) bis zum Kanalgrund, senkrecht zur Richtung der Kanalachse (19 bzw. 20) abgerundet sind.

12. Vorrichtung nach einem oder mehreren der vorhergehenden Ansprüche, **dadurch gekennzeichnet, daß** die kanalförmigen Abschnitte (16 bzw. 17) gerundete Querschnitte tragen.

13. Vorrichtung nach einem oder mehreren der vorhergehenden Ansprüche, insbesondere zur Durchführung des Verfahrens nach einem oder mehreren der Ansprüche 1-6, **dadurch gekennzeichnet, daß** jede Streuwalze (11) aus mindestens zwei in Achsrichtung hintereinander angeordneter Walzenhülsen (14,15) mit gleichlangen, kanalförmigen Vertiefungen (16 bzw. 17) besteht, und daß die Stege (29) über die gesamte Mantellänge der Streuwalze (11) einen nichtunterbrochenen Verlauf besitzen.

14. Vorrichtung nach Anspruch 13, **dadurch gekennzeichnet, daß** die zwischen den Hülsen auftretenden sichtbaren umlaufenden Stoßkanten (35,36) bei mindestens zwei hintereinander angeordneten Streuwalzen (11) gegenseitig nicht fluchtend angeordnet sind.

15. Vorrichtung nach Anspruch 13, **dadurch gekennzeichnet, daß** zwischen den Hülsen (14,15,35) auftretende, sichtbare Stoßkanten (35,36) sich spiralförmig über die Manteloberfläche der einzelnen Streuwalzen (11) erstrecken.

16. Vorrichtung nach einem oder mehreren der vorhergehenden Ansprüche, insbesondere Anspruch 13, **dadurch gekennzeichnet, daß** bei zwei Hülsen (14,15) eine zwischen den Streuhülsen (14,15) auftretende Stoßkante (35 bzw. 36) außerhalb der Mitte zwischen den beiden Streuwalzenendflächen angeordnet sind.

17. Vorrichtung zur Durchführung des Verfahrens nach Anspruch 1-6 nach einem oder mehreren der Ansprüche 7-16, insbesondere Anspruch 11, **dadurch gekennzeichnet, daß** der Abstand (die Tiefe) (33) zwischen Streuwalzenmanteloberfläche (32) und Kanalgrund (30) der kanalförmigen Abschnitte (16,17) von Streuwalze (11) zu Streuwalze (11) ein verschiedenes Maß besitzen.

18. Vorrichtung nach einem oder mehreren der Ansprüche 7-16, insbesondere Anspruch 11, zur Durchführung des Verfahrens nach den Ansprüchen 1-6, **dadurch gekennzeichnet, daß** der Abstand (die Tiefe) (33) zwischen Streuwalzenmanteloberfläche (32) und Kanalgrund (30) der kanalförmigen Abschnitte (16 bzw. 17) und die Länge der einzelnen Streuwalze (11)ein verschiedenes Maß besitzen.

19. Vorrichtung nach einem oder mehreren der vorhergehenden Ansprüche, **dadurch gekennzeichnet, daß** die nichtunterbrochenen Stege (27 bzw. 28, 29) an der Streumanteloberfläche in Schneiden (34) auslaufen.

20. Vorrichtung nach Anspruch 7, **gekennzeichnet durch** die Herstellung der Oberflächen (32) der Streuwalzen (11) **durch** Abwälzverfahren, Druck- oder Spritzgußverfahren.

21. Vorrichtung nach Anspruch 20, wobei die Manteloberfläche (32) der Streuwalzen (11) anschließend einem spanabhebenden Bearbeitungsvorgang unterworfen wird.

## Claims

1. A method for the continuous production of a continuous web (6) from stored particles (2) of differing dimensions by means of a conveyor-spreading process for the purposes of producing boards of wood-material or similar boards by subsequently compressing the web, wherein intermediate stocks are deliberately and continuously formed during the conveyor-spreading process over the whole spreading-width and the spreading-length of the conveyor-spreading process so that individual spreading processes can be effected from said intermediate stocks for continuously forming the continuous web (6), and wherein the conveyor-spreading process is carried out by a series of parallel spreading rollers which extend along the continuously formed web, **characterised in that** the spreading rollers adjoin one another very closely, and **in that** the periphery of each spreading roller comprises a plurality of parallel rows of mutually separated channel-like depressions (16, 17) by means of which defined quantities of chips of limited size are discharged per unit of time at particular rotational speeds of the spreading rollers.

2. A method in accordance with Claim 1, **characterised in that**, for the purposes of obtaining a defined lamination of specific chip dimensions in the web, the depth of the channel-like depressions in a spreading roller is altered in relation to the next spreading roller parallel thereto.

3. A method in accordance with Claim 1, **characterised in that**, for the purposes of obtaining a convex cross-sectional profile at the side edge of the web, the depth of the channel-like depressions in a spreading roller differs in the axial direction.

4. A method in accordance with one or more of the preceding Claims, **characterised in that** particles, which are not suitable for the conveyor-spreading process (11), are separately discharged from the conveyor-spreading process (11) by means of a conveyor passage (12).

5. A method in accordance with Claim 4, **characterised in that** the discharged particles are supplied to a regrinding process whereby recoverable particles (2) are fed back into the circulation system at the end of the process whereas non-recoverable particles are discarded.

6. A method in accordance with one or more of the preceding Claims, **characterised in that** a preselectable separation of the particles is effected in dependence on the particles provided for the spreading process and in dependence on the formation of the continuous web by means of the conveyor-spreading process.

7. A device for the continuous production of a continuous web from stored particles of differing dimensions including a bunker (6) for spread-particles (2) having a discharge means (3), a spreading station (4) which is adjoined thereto and the width of which corresponds to the width of a web that is to be produced, and including a series of rotating spreading rollers (11) which are arranged in the spreading station (4) and the respective outer surfaces whereof carry a structure, and a base member (5) which is moved continuously under the spreading station (4) for receiving a , spread-chip web (6) that is intended to be subsequently compressed for producing boards of wood-material or similar boards, **characterised in that** the spreading rollers adjoin one another very closely,
**in that** a plurality of mutually adjacent first and second rows (16, 17) of equal-length channels are arranged in the outer surface of each spreading roller in the peripheral direction thereof, said respective channels being parallel wherein the channels in the adjacent rows are mutually displaced through an angle,
**in that** each channel-like depression is separated from the other channels by webs (27 and 28) on the outer surface, and **in that** the respective first and second rows of channel-like depressions (16, 17) are separated in the axial direction of each spreading roller (11) by webs (29) over the whole length of the outer surface of the spreading roller (11) so that each channel-like depression (16 or 17) represents a separate depression in the outer surface.

8. A device in accordance with Claim 7, **characterised in that** each spreading roller has first equal-length channel-like depressions (16) which are inclined relative to the axis thereof, **in that** there are provided a plurality of rows of second equal-length channel-like depressions (17) which are displaced relative to said first equal-length channel-like depressions wherein the respective channel axes (19 and 20) thereof are disposed at an angle relative to the inclined channel axes of the first equal-length channel-like depression [sic] (16).

9. A device in accordance with one or more of the preceding Claims, **characterised in that** the angle between the first (16) and the second (17) equal-length channel-like depressions is greater than 0 degrees and smaller than 180 degrees.

10. A device in accordance with one or more of the preceding Claims, **characterised in that** the ends of the respective channel-like sections (16 and 17) on the outer surface (32) of the rollers are in the form of semicircular curves (31).

11. A device in accordance with one or more of the preceding Claims, **characterised in that**, starting from the outer surface (32) of the roller and extending down to the base of the channel, the channel-like sections (16 and 17) are rounded in a direction perpendicular to that of the channel axes (19 and 20).

12. A device in accordance with one or more of the preceding Claims, **characterised in that** the channel-like sections (16 and 17) have a rounded cross-section.

13. A device in accordance with one or more of the preceding Claims, especially for carrying out the method according to one or more of Claims 1 - 6, **characterised in that** each spreading roller (11) consists of at least two roller sleeves (14, 15) that are arranged one behind the other in the axial direction and incorporate channel-like depressions (16 and 17) of equal length, and **in that** the webs (29) have an unbroken profile over the total length of the outer surface of the spreading roller (11).

14. A device in accordance with Claim 13, **characterised in that** the visible peripheral impact edges (35, 36) occurring between the sleeves are not mutually flush in the case of at least two successive spreading rollers (11).

15. A device in accordance with Claim 13, **characterised in that** the visible impact edges (35, 36) that occur between the sleeves (14, 15, 35) extend in a spiral over the outer surface of the individual spreading rollers (11).

16. A device in accordance with one or more of the preceding Claims, especially Claim 13, **characterised in that**, in the case of two sleeves (14, 15), an impact edge (35 or 36) that occurs between the spreading sleeves (14, 15) is arranged between the end-faces of the two spreading rollers outside the centre.

17. A device for carrying out the method according to Claim 1 - 6 in accordance with one or more of the Claims 7 - 16, especially Claim 11, **characterised in that** the spacing (the depth) (33) between the outer surfaces (32) of the spreading rollers and the bases of the channels (30) of the channel-like sections (16, 17) varies in size from spreading roller (11) to spreading roller (11).

18. A device in accordance with one or more of the Claims 7 - 16, especially Claim 11, for carrying out the method according to Claims 1 - 6, **characterised in that** the spacing (the depth) (33) between the outer surfaces (32) of the spreading rollers and the bases of the channels (30) of the channel-like sections (16 and 17) and the lengths of the individual spreading rollers (11) vary in size.

19. A device in accordance with one or more of the preceding Claims, **characterised in that** the uninterrupted webs (27 and 28, 29) run out in knife edges (34) on the outer surfaces of the spreading rollers.

20. A device in accordance with Claim 7, **characterised in that** the production of the outer surfaces (32) of the spreading rollers (11) is effected by a hobbing process, a diecasting process or an injection moulding process.

21. A device in accordance with Claim 20, wherein the outer surface (32) of the spreading rollers (11) is subsequently subjected to a chip removing process.

## Revendications

1. Procédé de fabrication continue d'une nappe(6) continue à partir de particules (2) tenues en réserve, de dimensions différentes, au moyen d'une opération d'épandage en transport pour la fabrication de panneaux dérivés du bois ou similaires, par compression suivante de la nappe, pendant l'opération d'épandage en transport, des stocks intermédiaires étant d'abord formés intentionnellement en continu sur toute la largeur d'épandage et la longueur d'épandage de l'opération d'épandage en transport, à partir desquels il est procédé à des opérations d'épandage individuelles pour la formation continue de la nappe(6) continue, et l'opération d'épandage en transport étant exécutée par une série de rouleaux d'épandage parallèles qui s'étendent le long de la nappe formée en continu, **caractérisé en ce que** les rouleaux d'épandage se suivent étroitement les uns les autres et **en ce que** les rouleaux d'épandage présentent sur leur pourtour plusieurs rangées parallèles de renfoncements (16, 17) en forme de canaux séparés les uns des autres, à travers lesquels, pour une vitesse de rotation déterminée des rouleaux d'épandage, des quantités définies de copeaux de grosseur limitée sont distribuées par unité de temps.

2. Procédé selon la revendication 1, **caractérisé en ce que** pour réaliser une stratification réglée de grosseurs déterminées de copeaux dans la nappe, on modifie la profondeur des renfoncements en forme de canaux d'un rouleau d'épandage par rapport au rouleau d'épandage suivant parallèle au premier.

3. Procédé selon la revendication 1, **caractérisé en ce que** pour réaliser un profil convexe de la section de la nappe sur le bord latéral, la profondeur des renfoncements en forme de canaux d'un rouleau d'épandage est différente dans la direction axiale.

4. Procédé selon une ou plusieurs des revendications précédentes, **caractérisé en ce que** pour l'opération d'épandage en transport (11), les particules non appropriées sont distribuées séparément de l'opération d'épandage en transport (11), par opération de transport (12).

5. Procédé selon la revendication 4, **caractérisé en ce que** les particules distribuées sont envoyées vers une fragmentation complémentaire à la fin de laquelle les particules recyclables (2) sont renvoyées dans le circuit et les particules non recyclables sont séparées.

6. Procédé selon une ou plusieurs des revendications précédentes, **caractérisé en ce qu'**en fonction des particules prévues pour l'épandage et en fonction de la formation de la nappe continue au moyen d'une opération d'épandage en transport, il est procédé à une séparation qui peut être présélectionnée des particules.

7. Dispositif pour la fabrication continue d'une nappe continue à partir de particules tenues en stock de différentes dimensions avec une cuve (6) pour les particules d'épandage (2) avec extraction (3), un poste d'épandage (4) s'y raccordant dont la largeur correspond à la largeur d'une nappe à fabriquer, avec une rangée de rouleaux d'épandage (11) rotatifs disposés dans le poste d'épandage (4) dont les enveloppes respectives portent une structure, et avec un support (5) déplacé en continu sous le poste d'épandage (4) destiné à recevoir une nappe de copeaux (6) épandue, parvenant ensuite à la compression, pour la fabrication de panneaux dérivés de bois ou similaires, **caractérisé en ce que** les rouleaux d'épandage se suivent étroitement les uns les autres, **en ce que** dans la surface d'enveloppe de chaque rouleau d'épandage sont disposées dans la direction périphérique plusieurs première et deuxième rangées (16, 17) juxtaposées de canaux de même longueur, dont les canaux sont parallèles, les canaux étant décalés angulairement dans les rangées voisines, **en ce que** chaque renfoncement en forme de canal est séparé des autres canaux par des cloisons (respectivement 27 et 28) sur la surface d'enveloppe, et **en ce que** les première et deuxième rangées des renfoncements (16, 17) en forme de canaux sont séparées, dans la direction axiale de chaque rouleau d'épandage (11), par des cloisons (29) sur toute la longueur de la surface d'enveloppe du rouleau d'épandage (11), ce qui fait que chaque renfoncement (respectivement 16 et 17) en forme de canal, constitue un renfoncement séparé dans la surface d'enveloppe.

8. Dispositif selon la revendication 7, **caractérisé en ce que** chaque rouleau d'épandage porte des premiers renfoncements (16) en forme de canaux de même longueur, disposés obliquement par rapport à son axe, **en ce que** plusieurs rangées décalées par rapport à ceux-ci sont prévues avec des deuxièmes renfoncements (17) en forme de canaux de même longueur, dont les axes de canal (respectivement 19 et 20) forment un angle par rapport aux axes de canal obliques du premier renfoncement (16) en forme de canal de même longueur.

9. Dispositif selon une ou plusieurs des revendications précédentes, **caractérisé en ce que** l'angle compris entre le premier renfoncement (16) et le deuxième renfoncement (17) en forme de canal de même longueur est supérieur à 0° et inférieur à 180°.

10. Dispositif selon une ou plusieurs des revendications précédentes, **caractérisé en ce que** les portions (respectivement 16 et 17) en forme de canaux portent à leurs extrémités des arcs (31) en forme de demi-cercle sur l'enveloppe de rouleau (32).

11. Dispositif selon une ou plusieurs des revendications précédentes, **caractérisé en ce que** les portions (respectivement 16 et 17) en forme de canaux, partant de l'enveloppe de rouleau (32) jusqu'au fond de canal, sont arrondies perpendiculairement à la direction de l'axe de canal (respectivement 19 et 20).

12. Dispositif selon une ou plusieurs des revendications précédentes, **caractérisé en ce que** les portions (respectivement 16 et 17) en forme de canaux portent des sections transversales arrondies.

13. Dispositif selon une ou plusieurs des revendications précédentes, en particulier pour la mise en oeuvre du procédé selon une ou plusieurs des revendications 1 à 6, **caractérisé en ce que** chaque rouleau d'épandage (11) est constitué d'au moins deux douilles de rouleau (14, 15) disposées l'une derrière l'autre dans la direction axiale, avec des renfoncements (respectivement 16 et 17) en forme de canaux, de même longueur, et **en ce que** les cloisons (29) ont un parcours non interrompu sur toute la longueur d'enveloppe du rouleau d'épandage (11).

14. Dispositif selon la revendication 13, **caractérisé en ce que** les bords jointifs (35, 36) périphériques, visibles entre les douilles, ne sont pas disposés alignés entre eux, pour au moins deux rouleaux d'épandage (11) disposés l'un derrière l'autre.

15. Dispositif selon la revendication 13, **caractérisé en ce que** les bords jointifs (35, 36) visibles, apparaissant entre les douilles (14, 15, 35), s'étendent en spirale sur la surface d'enveloppe des différents rouleaux d'épandage (11).

16. Dispositif selon une ou plusieurs des revendications précédentes, en particulier selon la revendication 13, **caractérisé en ce qu'**en cas de deux douilles (14, 15), un bord de joint (respectivement 35, 36) apparaissant entre les douilles d'épandage (14, 15), est disposé à l'extérieur du milieu entre les deux surfaces terminales du rouleau d'épandage.

17. Dispositif pour la mise en oeuvre du procédé selon les revendications 1 à 6, selon une ou plusieurs des revendications 7 à 16, en particulier selon la revendication 11, **caractérisé en ce que** la distance (la profondeur) (33) entre la surface d'enveloppe (32) du rouleau d'épandage et le fond de canal (30) des portions (16, 17) en forme de canaux présente une dimension différente d'un rouleau d'épandage (11) à l'autre (11).

18. Dispositif selon une ou plusieurs des revendications 7 à 16, en particulier selon la revendication 11, pour la mise en oeuvre du procédé selon les revendications 1 à 6, **caractérisé en ce que** la distance (la profondeur) (33) entre la surface d'enveloppe (32) du rouleau d'épandage et le fond de canal (30) des portions (respectivement 16 et 17) en forme de canaux et la longueur des différents rouleaux d'épandage (11), présente une dimension différente.

19. Dispositif selon une ou plusieurs des revendications précédentes, **caractérisé en ce que** les cloisons (27, respectivement 28, 29) non interrompues débouchent sur la surface d'enveloppe d'épandage dans des taillants (34).

20. Dispositif selon la revendication 7, **caractérisé par** la fabrication des surfaces (32) des rouleaux d'épandage (11) par procédé de roulement, procédé de moulage par compression ou de moulage par injection.

21. Dispositif selon la revendication 20, dans lequel la surface d'enveloppe (32) des rouleaux d'épandage (11) est soumise ensuite à une opération d'usinage par enlèvement de copeaux.
